# FASCICULE DE BREVET EUROPEEN

(11) **EP 2 363 761 B1**
(45) Date de publication et mention de la délivrance du brevet: **18.05.2016**
(21) Numéro de dépôt: 10155665.2
(22) Date de dépôt: 05.03.2010
(51) Int. Cl.: G04B 9/02, G04B 21/04, G04B 21/12, G04B 23/02

(54) **Dispositif de mesure du couple pour arrêt de sonnerie**
Vorrichtung zur Messung des Drehmoments zum Abschalten des Schlagwerks
Torque measurement device for stopping a chime

(43) Date de publication de la demande: 07.09.2011
(73) Titulaire: Montres Breguet SA, 1344 L'Abbaye (CH)
(72) Inventeur: Pesenti, Jean-François, 39400 Morbier (FR)
(74) Mandataire: Giraud, Eric

(56) Documents cités:
- EP-A1- 1 708 050
- EP-A1- 1 760 545
- EP-A1- 1 925 994
- EP-A1- 1 925 997
- GB-A- 361 232
- US-A- 383 256

## Description

La présente invention concerne un dispositif de mesure de couple pour arrêt de sonnerie d'un mécanisme de sonnerie comportant une source d'énergie rechargeable et une ancre autorisant, à des instants planifiés par ledit mécanisme ou/et par son utilisateur, l'entraînement d'au moins une roue de sonnerie utilisant une partie de l'énergie transmise par ladite source d'énergie pour actionner au moins un marteau sur au moins un timbre.

L'invention concerne encore un mécanisme de sonnerie comportant une source d'énergie rechargeable et une ancre autorisant, à des instants planifiés par ledit mécanisme ou/et par son utilisateur, l'entraînement d'au moins une roue de sonnerie utilisant une partie de l'énergie transmise par ladite source d'énergie pour faire résonner au moins un timbre, et comportant au moins un tel dispositif de mesure de couple.

L'invention concerne encore une pièce d'horlogerie comportant au moins un tel mécanisme de sonnerie.

L'invention se place dans le domaine des mécanismes de sonnerie pour pièces d'horlogerie.

Le problème récurrent dans un dispositif de sonnerie au passage est que, si le barillet de sonnerie ne délivre plus le couple nécessaire pour réaliser l'intégralité d'une séquence de sonnerie, la sonnerie ne se déroulera pas complètement, ou ne se déclenchera pas à l'heure pile, ce qui est plus grave.

Ce problème récurrent n'a jamais trouvé de solution pratique.

Des pièces d'horlogerie à mécanisme de sonnerie perfectionné sont connues depuis longtemps, en particulier dans le domaine des montres dites compliquées telles que les montres à répétition ou les montres à grande sonnerie. Pour une bonne compréhension de l'état de la technique dans le domaine des montres compliquées, on pourra se reporter à l'ouvrage de François Lecoultre intitulé "Les montres compliquées" (ISBN 2-88175-000-1), qui comporte notamment plusieurs chapitres relatifs aux montres équipées d'un mécanisme de sonnerie (pages 97 à 205).

On connaît, dans le domaine des mécanismes de sonnerie, des dispositifs empêchant le fonctionnement de la sonnerie pendant la mise à l'heure, par exemple par le document de brevet CH 14 979 au nom de John Meylan, décrivant un isolateur conçu dans ce but, ou encore par le document de brevet EP 1 429 214 B1, au nom de Daniel Roth et Gerald Genta Haute Horlogerie SA, qui comporte des moyens de verrouillage d'une bascule de mise à l'heure dès qu'une pièce mobile particulière du mécanisme de sonnerie est écartée de sa position de repos.

Le document EP 1 925 997 au nom de Christophe Claret SA décrit un mécanisme de sonnerie avec une source d'énergie pour entraîner des râteaux par un dispositif d'entraînement de sonnerie. Ce dernier est disposé dans un rouage reliant la source d'énergie à un organe régulateur. Le dispositif d'entraînement de sonnerie est disposé dans ce rouage et actionné par un organe de commande. Les râteaux coopèrent avec des limaçons pour prendre une information sur le temps courant. L'organe de commande est un arbre à cames coopérant avec le dispositif d'entraînement par un élément de liaison et par un mobile d'entraînement pour faire pivoter cet arbre à cames lors du déclenchement de la sonnerie. Le pivotement de cet arbre à cames est bloqué par un verrou commandé par une bascule munie d'un palpeur à ressort coopérant avec une came caractéristique d'un seuil prédéterminé de réserve de marche limite du barillet.

Le document EP 1 708 050 au nom de Zenith International SA divulgue un mécanisme de sonnerie, qui comporte un rouage effectuant un tour dans une durée égale à la réserve de marche du barillet. Ce rouage porte sur son axe une came, qui est positionnée de façon à croiser, lorsque la réserve de marche du barillet ne permet pas d'effectuer un cycle complet de répétition à minutes, le doigt d'une bascule laquelle est actionnée par un poussoir pour sa coopération avec une bascule de blocage d'une roue à dents de loup de maintien du barillet en position armée.

Le brevet GB 361 232 au nom de Junghans Geb. AG décrit un mécanisme vis-écrou lié au déroulement d'un ressort moteur à remontage électrique périodique, permettant le blocage du mécanisme de sonnerie quand le déroulement du barillet a atteint une valeur prédéterminée.

Le document EP 1 760 545 au nom de Montres Journe SA expose le déclenchement d'une sonnerie, qui nécessite le débrayage d'une bascule d'embrayage afin de débloquer des râteaux de sonnerie et permettre à chacun de prendre son information sur une came appropriée. Un système de blocage empêche le débrayage de cette bascule d'embrayage quand la réserve de marche du barillet est inférieure à un seuil donné.

Mais aucun dispositif connu n'a été commercialisé avec une fonction de surveillance du potentiel du barillet de sonnerie, en somme de la réserve de marche de sonnerie.

L'invention se propose de résoudre le problème des séquences de sonneries incomplètes ou déphasées par rapport à leur position théorique, par la surveillance permanente de la réserve de marche de sonnerie, et le blocage de la sonnerie dès que le potentiel moteur de son mécanisme s'avère insuffisant pour un fonctionnement correct.

A cet effet, l'invention concerne un dispositif de mesure de couple pour arrêt de sonnerie d'un mécanisme de sonnerie comportant une source d'énergie rechargeable et une ancre autorisant, à des instants planifiés par ledit mécanisme ou/et par son utilisateur, l'entraînement d'au moins une roue de sonnerie que comporte ledit dispositif, ladite au moins une roue de sonnerie étant agencée pour utiliser une partie de l'énergie transmise par ladite source d'énergie pour actionner au moins un marteau sur au moins un timbre, caractérisé en ce qu'il comporte au moins une levée de mesure de couple mobile, de trajectoire interférente avec celle d'une dite roue de sonnerie, et agencée pour être entraînée par ladite roue de sonnerie, ladite levée de mesure de couple étant soumise en permanence à un effort résistant de valeur déterminée s'opposant à un effort moteur exercé sur ladite levée de mesure de couple par ladite roue de sonnerie lors de sa rotation, et ladite levée de mesure de couple étant agencée pour bloquer la rotation de ladite roue de sonnerie si ledit effort moteur est inférieur audit effort résistant de valeur déterminée, et autoriser la rotation de ladite roue de sonnerie par son dégagement dans le cas contraire.

Selon une caractéristique de l'invention, ledit effort résistant est appliqué sur ladite levée de mesure de couple par une branche d'un ressort d'appui.

L'invention concerne encore un mécanisme de sonnerie comportant une source d'énergie rechargeable et une ancre autorisant, à des instants planifiés par ledit mécanisme ou/et par son utilisateur, l'entraînement d'au moins une roue de sonnerie utilisant une partie de l'énergie transmise par ladite source d'énergie pour actionner au moins un marteau sur au moins un timbre, et comportant au moins un tel dispositif de mesure de couple.

L'invention concerne encore une pièce d'horlogerie comportant au moins un tel mécanisme de sonnerie.

L'invention présente l'avantage de permettre, ou bien le déroulement correct d'une séquence de sonnerie dans son intégralité à l'instant planifié, ou bien le blocage du mécanisme de sonnerie jusqu'à son remontage.

D'autres caractéristiques et avantages de la présente invention ressortiront plus clairement de la description détaillée qui suit d'un exemple de réalisation du mécanisme de correction selon l'invention, cet exemple étant donné à titre purement illustratif et non limitatif seulement en liaison avec le dessin annexé sur lequel:
- la figure 1 est une représentation schématisée, partielle, en vue en plan, d'un mécanisme de sonnerie pour pièce d'horlogerie comportant un dispositif de mesure de couple selon l'invention, dans un premier mode préféré de réalisation ;
- la figure 2 est une représentation similaire à la figure 1, d'un second mode de réalisation de l'invention, dans une position où le dispositif de mesure de couple selon l'invention s'oppose à la poursuite de la rotation d'une roue de sonnerie ;
- la figure 3 est une représentation du mécanisme de la figure 2, d'un second mode de réalisation de l'invention, dans une position où le dispositif de mesure de couple selon l'invention autorise la poursuite de la rotation d'une roue de sonnerie.

L'invention se place dans le domaine des mécanismes de sonnerie pour pièces d'horlogerie.

L'invention concerne un dispositif de mesure de couple 10 pour arrêt de sonnerie d'un mécanisme de sonnerie. Ce mécanisme de sonnerie comporte, de façon classique, au moins une source d'énergie rechargeable, telle qu'un ressort de sonnerie, spiral ou similaire, ou un ensemble de poids, ou similaire, qui est destinée à entraîner au moins une roue de sonnerie 11 simple ou multiple. Quelque soit la nature de la source d'énergie, mécanique, électrique, ou autre, l'invention a pour but d'interdire une poursuite incorrecte du cycle de sonnerie en cas d'effort moteur insuffisant fourni par la source d'énergie, jusqu'à ce que celle-ci soit réalimentée à un niveau d'énergie suffisant pour un bon fonctionnement du mécanisme de sonnerie. La roue de sonnerie 11 comporte une piste de cames pour chaque timbre de sonnerie à commander. L'invention est ici décrite pour l'application particulière à des pièces d'horlogerie dont la source d'énergie de sonnerie est mécanique, de type ressort. On comprend qu'elle s'applique de la même façon à des pendules où la source d'énergie est constituée par des poids, ou bien aux cas de sources d'énergie électrique, hydraulique, ou autre, et ne sera pas particulièrement décrite pour ces applications particulières.

Le mécanisme de sonnerie comporte une ancre 8 qui autorise, à des instants planifiés par le mécanisme ou/et par son utilisateur, l'entraînement d'au moins une roue de sonnerie 11 utilisant une partie de l'énergie transmise par la source d'énergie pour actionner au moins un marteau sur au moins un timbre 13, pour faire résonner celui-ci. L'ancre de sonnerie 8 a une trajectoire interférente avec celle de la roue de sonnerie 11, et interdit la rotation de celle-ci à tout instant autre qu'un instant planifié par le mouvement de la pièce d'horlogerie, ou bien planifié par l'utilisateur dans le cas d'un réveil, cet instant planifié étant ci-après aussi dit « à l'heure pile ». A cet instant planifié, l'ancre de sonnerie 8 libère la roue de sonnerie 11, et autorise sa rotation. Cette ancre de sonnerie 8 comporte une butée qui peut être constituée par une dent de déclencheur 9 tel que visible sur les figures, ou par un levier, ou par une roue, ou autre. Sur la figure 1, qui illustre l'exemple d'un mécanisme de sonnerie avec deux timbres 13 et 13A, l'ancre comporte deux palettes 2 et 3, constituant de tels doigts de déclencheur 9. On comprend que l'ancre 8, grâce à ses palettes 2 et 3, libère la roue de sonnerie, pour un cycle de sonnerie, correspondant par exemple, dans le cas de la figure 1, à 1/6 de tour, soit un secteur angulaire de 60° de la roue de sonnerie 11. De façon préférée, l'ancre de sonnerie 8 comporte au moins une dent 9 à course radiale par rapport à la roue de sonnerie, ou à course circulaire interférente avec elle, ou similaire.

Chaque piste de cames de la roue de sonnerie 11, ces cames étant constituées préférentiellement par des dents 12, coopère avec une levée de marteau 4, respectivement 4A dans l'exemple de la figure 1, correspondant au timbre 13, respectivement 13A, qu'elle doit faire jouer. Cette levée de marteau 4, 4A, est rappelée par des moyens de rappel élastique, notamment un ressort, vers une position au repos. Quand la rotation de la roue de sonnerie 11 est autorisée par l'ancre de sonnerie 8, une des dents 12 de la roue de sonnerie 11 coopère avec une dent que comporte la levée de marteau 4, 4A, lui transmet une partie de l'énergie fournie par le ressort de sonnerie, en l'éloignant de sa position de rappel, puis la laisse retomber, autorisant alors la percussion sur le timbre 13, 13A.

La présente invention procède de l'idée générale inventive qui consiste à vérifier, après une séquence de sonnerie, le couple restant dans le mécanisme source d'énergie pour la sonnerie, ressort de barillet de sonnerie pour les montres et pendules de tables, poids pour les horloges.

Si le couple restant mesuré est suffisant pour autoriser le bon déroulement de la séquence de sonnerie suivante, on laisse la séquence de sonnerie en cours se finir normalement, et le mécanisme de sonnerie reprendre sa position pour la séquence de sonnerie suivante. Dans le cas contraire, on verrouille la sonnerie et on interdit son déclenchement.

Selon l'invention, le dispositif de mesure de couple 10 pour arrêt de sonnerie d'un mécanisme de sonnerie comporte au moins une levée de mesure de couple 1 mobile, de trajectoire interférente, au moins indirectement, avec celle d'une roue de sonnerie 11, et agencée pour être entraînée en pivotement par celle-ci. Cette levée de mesure de couple1 est soumise en permanence à un effort résistant de valeur déterminée s'opposant à un effort moteur exercé sur la levée de mesure de couple 1 par la roue de sonnerie 11 lors de sa rotation. La levée de mesure de couple 1 bloque la rotation de la roue de sonnerie 11 si l'effort moteur est inférieur à l'effort résistant de valeur déterminée, et autorise la rotation de la roue de sonnerie 11 par son dégagement dans le cas contraire.

La levée de couple 1 selon l'invention peut être mobile de différentes façons : par pivotement, selon le mode de réalisation préférentiel illustré par les figures, par flexion, par translation, ou dans un mouvement combiné quelconque, à condition qu'elle soit toujours soumise à cet effort résistant de valeur déterminée, et qu'elle puisse occuper au moins une position de blocage de la roue de sonnerie 11, et au moins une position dégagée autorisant la rotation de cette dernière.

Après la sonnerie au passage, c'est-à-dire après la coopération d'une dent 12 de la roue de sonnerie 11 avec une levée de marteau 4, 4A, pour faire résonner un timbre 13, 13A, la roue de sonnerie 11 vient en contact avec une levée de mesure de couple 1. Celle-ci est soumise à l'action d'un effort résistant, capable d'exercer sur elle un couple d'un effort résistant de valeur déterminée. De façon préférée, cet effort résistant est procuré par un ressort 7 agissant sur la levée de mesure de couple 1. Cette dernière est de préférence montée pivotante, et peut prendre la forme d'une roue de mesure de couple, tel que visible sur les figures. La levée de mesure de couple 1 peut aussi être constituée par un levier, ou similaire. La transmission de l'effort résistant à la levée de mesure de couple 1 peut se faire, soit par un pivot, tel que visible sur la figure 1, soit par friction sur une piste 1 B que comporte la levée de mesure de couple tel que visible sur les figures 2 et 3. D'autres formes de levées de mesure de couple 1, et d'autres moyens d'application de l'effort résistant peuvent être envisagés sans s'écarter du cadre de l'invention qui est défini par les revendications.

La levée de mesure de couple 1 est ainsi soumise en permanence à un effort résistant de valeur déterminée, qui s'oppose à un effort moteur exercé par la roue de sonnerie 11 lors de sa rotation.

Si l'effort moteur de la roue de sonnerie 11 est suffisant pour faire passer la levée de mesure de couple 1, c'est qu'il y a assez de couple pour une future sonnerie, et la roue de sonnerie 11 poursuit son chemin vers le système de déclenchement comportant l'ancre 8, pour attendre le déclenchement suivant.

Si l'effort moteur n'est pas suffisant pour passer la levée de mesure de couple 1, la roue de sonnerie 11 est bloquée, et le déclenchement futur sera inopérant.

En cas de choc, si la levée de mesure de couple 1 libère la roue de sonnerie 11 par le choc, aucune sonnerie ne se fait, la roue va jusqu'au déclenchement et sonnera bien à l'heure pile.

En cas de remontage de la sonnerie, la source d'énergie reconstitue sa réserve de couple, et la levée de mesure de couple 1 libère la roue de sonnerie 11, aucune sonnerie ne se fait, la roue de sonnerie 11 va jusqu'au déclenchement et sonnera à l'heure pile suivante.

Avantageusement, l'effort résistant appliqué sur la levée de mesure de couple 1 est réglable. Dans le cas d'un ressort 7, son tarage est facilement réglé par un moyen réglable de tarage, ou une vis à excentrique 6 tel que visible sur les figures, ou similaire.

Pendant le déroulement d'une séquence de sonnerie, pendant laquelle l'ancre de sonnerie 8 autorise la rotation de la roue de sonnerie 11, chaque dent 12 de cette dernière vient s'appuyer, successivement, sur la levée de mesure de couple 1.

Si le couple restant dans le ressort d'entraînement de la roue de sonnerie 11 est, à la fin de la séquence de sonnerie, suffisant pour permettre le déroulement de la séquence de sonnerie suivante dans son intégralité, la dent 12 de la roue de sonnerie 11 vainc la résistance de la levée de mesure de couple 1 et lui échappe, avant de s'immobiliser sur le doigt de déclencheur 9 de l'ancre 8, ou quand une autre des dents 12 de la roue de sonnerie 11 est en appui sur l'ancre 8. Le mécanisme autorise alors la poursuite des cycles de sonnerie.

Dans le cas contraire, si la réserve de couple du ressort d'entraînement de la roue de sonnerie 11 est insuffisante pour s'opposer à la levée ou roue de mesure de couple 1, celle-ci bloque la roue de sonnerie 11 en position, jusqu'à ce que le couple soit suffisant, notamment par remontage du ressort de sonnerie.

Reprenant l'exemple de la figure 1 où le cycle de sonnerie se déroule sur un secteur angulaire de 60° de la roue de sonnerie 11, la sonnerie proprement dite, de deux fois trois sons, grâce aux trois dentures sur chacune des deux roues superposées, se fait sur une partie seulement de ce secteur angulaire, par exemple 50°, la partie restante, ici 10° étant dévolue à la mesure de couple par la levée 1 : si le couple moteur restant est suffisant pour l'exécution correcte de toute la séquence de sonnerie suivante, et est alors supérieur au couple appliqué sur la levée 1 par l'effort résistant, ici du ressort 7, le cycle de sonnerie peut se finir sur la palette 2. En revanche, si le couple moteur n'est pas suffisant, le système reste pendu sur la levée 1, par l'intermédiaire de sa denture, dans l'attente d'un remontage ou d'un rechargement de la source d'énergie. L'intérêt de ce système est qu'il se positionne et est actif en fin de cycle de sonnerie. Si, lors d'un choc, le système de roue de sonnerie 11 est libéré, il vient en appui sur la palette 2, sans aucune action sur les marteaux. Dans une variante de réalisation, la levée de mesure de couple 1 est étagée, et chaque étage correspond à une piste de cames de la roue de sonnerie 11, ou de roues de sonnerie différentes, avec lesquelles elle coopère.

Dans un mode de réalisation préféré tel que visible sur la figure 1, l'effort résistant est appliqué sur la levée de mesure de couple par une branche d'un ressort d'appui 7. De préférence, celui-ci est un ressort d'appui en U, monté pivotant au niveau d'une boucle 7C qu'il comporte entre les deux branches du U, l'une des branches 7A coopérant avec la levée de mesure de couple 1, et l'autre des branches 7B coopérant avec un moyen réglable de tarage ou avec une vis à excentrique 6.

De façon préférée, les deux branches du ressort 7 ont des raideurs distinctes. Une poutre importante au niveau de l'appui sur la levée 1, et une branche beaucoup plus fine au niveau de l'excentrique 6 de réglage. En effet, il faut que le ressort soit assez fort pour être proche du couple de sonnerie maximum, par exemple 250 g.mm dans l'exemple de la figure 1, et aussi que le ressort puisse réagir lorsque le couple moteur baisse, au moment où l'on veut que la sonnerie ne se fasse plus, par exemple à partir de la quinzième heure sur un mécanisme prévu pour dix huit heures.

Dans une autre variante, la levée de mesure de couple 1 est constituée directement par une partie, notamment une extrémité, d'un ressort, et notamment un ressort du type précédemment décrit. Dans ce cas particulier, la levée de mesure de couple 1 n'est pas mobile en pivotement, mais en flexion, sous l'influence des couples moteur et résistant contradictoires.

Dans une variante particulière, la levée de mesure de couple 1 comporte une surface unique de coopération avec la roue de sonnerie 11 avec laquelle elle coopère, même si celle-ci comporte plusieurs pistes de cames.

Dans une variante de réalisation avantageuse, la levée de mesure de couple 1 est combinée avec l'ancre de sonnerie 8, et portée par cette dernière.

De préférence, le tarage de l'effort résistant de valeur déterminée est de valeur égale et de sens contraire à l'effort moteur nécessaire pour l'exécution d'une séquence de sonnerie complète.

De préférence, la levée de mesure de couple 1 est montée pivotante sur un axe 1C situé en dehors de l'emprise de la roue de sonnerie 11 et parallèle à l'axe 11A de cette dernière.

De façon avantageuse, la levée de mesure de couple 1 est couplée avec un indicateur lisible par l'utilisateur lui signalant la nécessité de procéder au rechargement en énergie d'une source d'énergie que comporte un mécanisme de sonnerie entraînant ladite roue de sonnerie. Un tel indicateur peut, notamment, être constitué par une aiguille entraînée, directement ou indirectement, par la levée 1, ou encore par une indication tout ou rien montrant un niveau suffisant ou insuffisant de la source d'énergie du mécanisme de sonnerie.

De façon préférée, tel que visible sur les figures, la levée de mesure de couple 1 est une roue de mesure de couple.

L'invention concerne encore un mécanisme de sonnerie comportant une source d'énergie rechargeable et une ancre 8 autorisant, à des instants planifiés par ledit mécanisme ou/et par son utilisateur, l'entraînement d'au moins une roue de sonnerie 11 utilisant une partie de l'énergie transmise par ladite source d'énergie pour faire résonner au moins un timbre 13, et comportant au moins un tel dispositif de mesure de couple 10.

L'invention concerne encore une pièce d'horlogerie comportant au moins un tel mécanisme de sonnerie.

## Revendications

1. Dispositif de mesure de couple (10) pour arrêt de sonnerie d'un mécanisme de sonnerie comportant une source d'énergie rechargeable et une ancre (8) autorisant, à des instants planifiés par ledit mécanisme ou/et par son utilisateur, l'entraînement d'au moins une roue de sonnerie (11) que comporte ledit dispositif, ladite au moins une roue de sonnerie (11) étant agencée pour utiliser une partie de l'énergie transmise par ladite source d'énergie pour actionner au moins un marteau sur au moins un timbre, **caractérisé en ce qu'**il comporte au moins une levée de mesure de couple mobile (1), de trajectoire interférente au moins indirectement avec celle d'une dite roue de sonnerie (11), et agencée pour être entraînée par ladite roue de sonnerie (11), ladite levée de mesure de couple (1) étant soumise en permanence à un effort résistant de valeur déterminée s'opposant à un effort moteur exercé sur ladite levée de mesure de couple (1) par ladite roue de sonnerie (11) lors de sa rotation, et ladite levée de mesure de couple (1) étant agencée pour bloquer la rotation de ladite roue de sonnerie (11) si ledit effort moteur est inférieur audit effort résistant de valeur déterminée, et autoriser la rotation de ladite roue de sonnerie (11) par son dégagement dans le cas contraire.

2. Dispositif (10) selon la revendication 1, **caractérisé en ce que** ledit effort résistant est appliqué par friction sur une piste (1 B) que comporte ladite levée de mesure de couple (1).

3. Dispositif (10) selon la revendication 1, **caractérisé en ce que** ledit effort résistant est appliqué au niveau d'un pivot (14) que comporte ladite levée de mesure de couple (1).

4. Dispositif (10) selon l'une des revendications 1 à 3, **caractérisé en ce que** ledit effort résistant est appliqué sur ladite levée de mesure de couple (1) par une branche (7A) d'un ressort d'appui (7).

5. Dispositif (10) selon la revendication 4, **caractérisé en ce que** ledit ressort d'appui (7) est un ressort d'appui en U, monté pivotant au niveau d'une boucle (7C) qu'il comporte entre les deux branches du U, l'une (7A) desdites branches coopérant avec ladite levée de mesure de couple (1), et l'autre (7B) desdites branches coopérant avec un moyen réglable de tarage ou avec une vis à excentrique (6).

6. Dispositif (10) selon l'une des revendications précédentes, **caractérisé en ce que** ladite levée de mesure de couple (1) comporte une surface unique de coopération avec ladite roue de sonnerie (11) avec laquelle elle coopère.

7. Dispositif (10) selon l'une des revendications précédentes, **caractérisé en ce que** la levée de mesure de couple (1) est combinée avec ladite ancre (8) de sonnerie.

8. Dispositif (10) selon l'une des revendications précédentes, **caractérisé en ce que** ledit effort résistant de valeur déterminée est de valeur égale et de sens contraire à l'effort moteur nécessaire pour l'exécution d'une séquence de sonnerie complète.

9. Dispositif (10) selon l'une des revendications précédentes, **caractérisé en ce que** ladite levée de mesure de couple (1) est montée pivotante sur un axe (1 C) situé en dehors de l'emprise de ladite roue de sonnerie (11) et parallèle à celui (11 A) de ladite roue de sonnerie (11).

10. Dispositif (10) selon l'une des revendications précédentes, **caractérisé en ce que** ladite levée de mesure de couple (1) est montée mobile en translation.

11. Dispositif (10) selon l'une des revendications précédentes, **caractérisé en ce que** ladite levée de mesure de couple (1) comporte autant d'étages que ladite roue de sonnerie (11) comporte de pistes de cames pour faire résonner des timbres différents.

12. Dispositif (10) selon l'une des revendications précédentes, **caractérisé en ce que** ladite levée de mesure de couple (1) est couplée avec un indicateur lisible par l'utilisateur lui signalant la nécessité de procéder au rechargement en énergie d'une source d'énergie que comporte un mécanisme de sonnerie entraînant ladite roue de sonnerie (11).

13. Dispositif (10) selon l'une des revendications précédentes, **caractérisé en ce que** ladite levée de mesure de couple (1) est une roue de mesure de couple.

14. Mécanisme de sonnerie comportant une source d'énergie rechargeable et une ancre autorisant, à des instants planifiés par ledit mécanisme ou/et par son utilisateur, l'entraînement d'au moins une roue de sonnerie (11) utilisant une partie de l'énergie transmise par ladite source d'énergie pour actionner au moins un marteau sur au moins un timbre, **caractérisé en ce qu'**il comporte au moins un dispositif de mesure de couple (10) selon l'une des revendications 1 à 13.

15. Pièce d'horlogerie comportant au moins un mécanisme de sonnerie selon la revendication 14.

## Patentansprüche

1. Drehmomentmessvorrichtung (10) zum Anhalten des Läutens eines Läutmechanismus, der eine wiederaufladbare Energiequelle und einen Anker (8) umfasst, wobei Letzterer zu Zeitpunkten, die durch den Mechanismus und/oder seinen Anwender geplant werden, den Antrieb wenigstens eines Läutwerkrades (11), das die Vorrichtung enthält, zulässt, wobei das wenigstens eine Läutwerkrad (11) dafür ausgelegt ist, einen Teil der Energie, die von der Energiequelle übertragen wird, zu verwenden, um wenigstens einen Hammer auf wenigstens einer Tonfeder zu betätigen, **dadurch gekennzeichnet, dass** sie wenigstens einen beweglichen Drehmomentmesshebel (1) umfasst, dessen Bahn wenigstens indirekt jene eines Läutwerkrades (11) stört und der dafür ausgelegt ist, durch das Läutwerkrad (11) angetrieben zu werden, wobei der Drehmomentmesshebel (1) ständig einer Widerstandskraft mit einem bestimmten Wert unterliegt, die einer Motorkraft entgegenwirkt, die auf den Drehmomentmesshebel (1) durch das Läutwerkrad (11) bei seiner Drehung ausgeübt wird, und wobei der Drehmomentmesshebel (1) dafür ausgelegt ist, die Drehung des Läutwerkrades (11) zu blockieren, falls die Motorkraft kleiner als die Widerstandskraft mit bestimmtem Wert ist, und im entgegengesetzten Fall die Drehung des Läutwerkrades (11) durch Lösen seines Eingriffs zuzulassen.

2. Vorrichtung (10) nach Anspruch 1, **dadurch gekennzeichnet, dass** die Widerstandskraft durch Reibung auf einer Bahn (1 B), die der Drehmomentmesshebel (1) besitzt, ausgeübt wird.

3. Vorrichtung (10) nach Anspruch 1, **dadurch gekennzeichnet, dass** die Widerstandskraft auf Höhe eines Drehzapfens (14) ausgeübt wird, den der Drehmomentmesshebel (1) aufweist.

4. Vorrichtung (10) nach einem der Ansprüche 1 bis 3, **dadurch gekennzeichnet, dass** die Widerstandskraft auf den Drehmomentmesshebel (1) durch einen Schenkel (7A) einer Stützfeder (7) ausgeübt wird.

5. Vorrichtung (10) nach Anspruch 4, **dadurch gekennzeichnet, dass** die Stützfeder (7) eine U-förmige Stützfeder ist, die auf Höhe einer Schleife (7C), die sie zwischen den zwei Schenkeln des U aufweist, schwenkbar montiert ist, wobei einer (7A) der Schenkel mit dem Drehmomentmesshebel (1) zusammenwirkt und der andere (7B) der Schenkel mit einem einstellbaren Ausgleichsmittel oder mit einer Exzenterschraube (6) zusammenwirkt.

6. Vorrichtung (10) nach einem der vorhergehenden Ansprüche, **dadurch gekennzeichnet, dass** der Drehmomentmesshebel (1) eine einzige Oberfläche für die Zusammenwirkung mit dem Läutwerkrad (11), mit dem er zusammenwirkt, umfasst.

7. Vorrichtung (10) nach einem der vorhergehenden Ansprüche, **dadurch gekennzeichnet, dass** der Drehmomentmesshebel (1) mit dem Anker (8) des Läutwerks kombiniert ist.

8. Vorrichtung (10) nach einem der vorhergehenden Ansprüche, **dadurch gekennzeichnet, dass** die Widerstandskraft mit bestimmtem Wert einen Wert hat, der gleich jenem der Motorkraft ist, die erforderlich ist, um eine vollständige Läutfolge auszuführen, jedoch den entgegengesetzten Richtungssinn besitzt.

9. Vorrichtung (10) nach einem der vorhergehenden Ansprüche, **dadurch gekennzeichnet, dass** der Drehmomentmesshebel (1) an einer Achse (1C), die sich außerhalb des Umfangs des Läutwerkrades (11) befindet und zu jener (11A) des Läutwerkrades (11) parallel ist, schwenkbar montiert ist.

10. Vorrichtung (10) nach einem der vorhergehenden Ansprüche, **dadurch gekennzeichnet, dass** der Drehmomentmesshebel (1) translatorisch beweglich montiert ist.

11. Vorrichtung (10) nach einem der vorhergehenden Ansprüche, **dadurch gekennzeichnet, dass** der Drehmomentmesshebel (1) so viele Stufen umfasst wie das Läutwerkrad (11) Nockenkurven aufweist, um die verschiedenen Tonfedern erklingen zu lassen.

12. Vorrichtung (10) nach einem der vorhergehenden Ansprüche, **dadurch gekennzeichnet, dass** der Drehmomentmesshebel (1) mit einem durch den Anwender lesbaren Indikator gekoppelt ist, der ihm meldet, dass es notwendig ist, ein Wiederaufladen mit Energie von einer Energiequelle, die der das Läutwerkrad (11) antreibende Läutmechanismus enthält, vorzunehmen.

13. Vorrichtung (10) nach einem der vorhergehenden Ansprüche, **dadurch gekennzeichnet, dass** der Drehmomentmesshebel (1) ein Drehmomentmessrad ist.

14. Läutmechanismus, der eine wiederaufladbare Energiequelle und einen Anker umfasst, wobei Letzterer zu Zeitpunkten, die durch den Mechanismus und/oder seinen Anwender geplant werden, den Antrieb wenigstens eines Läutwerkrades (11) zulässt, das einen Teil der von der Energiequelle übertragenen Energie verwendet, um wenigstens einen Hammer auf wenigstens einer Tonfeder zu betätigen, **dadurch gekennzeichnet, dass** er wenigstens eine Drehmomentmessvorrichtung (10) nach einem der Ansprüche 1 bis 13 umfasst.

15. Zeitmessgerät, das wenigstens einen Läutmechanismus nach Anspruch 14 umfasst.

## Claims

1. Torque measuring device (10) for stopping the strike of a striking mechanism including a rechargeable energy source and a striking pallet (8), which, at times planned by said mechanism and/or the user thereof, allows at least one strike wheel (11) comprised in said device to be driven, said at least one strike wheel (11) being arranged to use part of the energy transmitted by said energy source to actuate at least one hammer on at least one gong, **characterized in that** it includes at least one movable torque measuring lever (1), whose trajectory interferes at least indirectly with that of a strike wheel (11), and which is arranged to be driven by said strike wheel (11), said torque measuring lever (1) being permanently subject to a resistant effort of determined value against a drive effort exerted on said torque measuring lever (1) by said strike wheel during the rotation thereof, and said torque measuring lever (1) being arranged to block the rotation of said strike wheel (11) if said drive effort is less than said resistant effort of determined value, and otherwise to allow said strike wheel (11) to rotate by releasing said wheel.

2. Device (10) according to claim 1, **characterized in that** said resistant effort is applied by friction on a path (1 B) of said torque measuring lever (1).

3. Device (10) according to claim 1, **characterized in that** said resistant effort is applied at a pivot (14) of said torque measuring lever (1).

4. Device (10) according to any of claims 1 to 3, **characterized in that** said resistant effort is applied to said torque measuring lever (1) by a leg (7A) of a support spring (7).

5. Device (10) according to claim 4, **characterized in that** said support spring (7) is a U-shaped support spring, pivotally mounted at a loop (7C) comprised therein between the two branches of the U, one of the branches (7A) cooperating with said torque measuring lever (1) and the other said branch (7B) cooperating with adjustable calibration means or with an eccentric screw (6).

6. Device (10) according to any of the preceding claims, **characterized in that** said torque measuring lever (1) includes a single cooperation surface with said strike wheel (11) with which said lever cooperates.

7. Device (10) according to any of the preceding claims, **characterized in that** the torque measuring lever (1) is combined with said strike striking pallet (8).

8. Device (10) according to any of the preceding claims, **characterized in that** the resistant effort of determined value is of equal value and has the opposite direction to the drive effort necessary for executing a complete strike sequence.

9. Device (10) according to any of the preceding claims, **characterized in that** said torque measuring lever (1) is pivotally mounted on an arbour (1C) situated outside the area of said strike wheel (11) and parallel to that (11A) of said strike wheel (11).

10. Device (10) according to any of the preceding claims, **characterized in that** said torque measuring lever (1) is movably mounted in translation.

11. Device (10) according to any of the preceding claims, **characterized in that** said torque measuring lever (1) has same number of steps as the number of cam paths comprised in said strike wheel (11) for making different gongs resonate.

12. Device (1) according to any of the preceding claims, **characterized in that** said torque measuring lever (1) is coupled to an indicator that the user can read and which warns of the need to recharge an energy source of a strike mechanism driving said strike wheel (11).

13. Device (10) according to any of the preceding claims, **characterized in that** said torque measuring lever (1) is a torque measuring wheel.

14. Strike mechanism including a rechargeable energy source and a striking pallet which, at times planned by said mechanism and/or the user thereof, allows at least one strike wheel (11) to be driven using part of the energy transmitted by said energy source to actuate at least one hammer on at least one gong, **characterized in that** it includes at least one movable torque measuring lever (1) according to any of claims 1 to 13.

15. Timepiece including at least one striking mechanism according to claim 14.
